# FASCICULE DE BREVET EUROPEEN

(11) **EP 0 101 369 B1**
(45) Date de publication et mention de la délivrance du brevet: **18.05.1988**
(21) Numéro de dépôt: 83401602.4
(22) Date de dépôt: 02.08.1983
(51) Int. Cl.: H01P 1/219

(54) **Filtre passe-bande à résonateurs diélectriques, présentant un couplage négatif entre résonateurs**
Banddurchlassfilter mit dielektrischen Resonatoren, mit negativer Kupplung zwischen Resonatoren
Band-pass filter with dielectric resonators presenting negative coupling between resonators

(30) Priorité: 10.08.1982 FR 8213927
(43) Date de publication de la demande: 22.02.1984
(73) Titulaire: ALCATEL THOMSON FAISCEAUX HERTZIENS, 92300 Levallois-Perret Cédex (FR)
(72) Inventeur: Etienne, Jean-Luc, F-75379 Paris Cedex 08 (FR); Nasrallah, Charif, F-75379 Paris Cedex 08 (FR)
(74) Mandataire: Weinmiller, Jürgen

(56) Documents cités:
- EP-A- 0 060 174
- FR-A- 951 366
- FR-A- 2 355 403
- US-A- 2 749 523

## Description

La présente invention se rapporte aux filtres à résonateurs diélectriques dans lesquels au moins un couplage négatif est réalisé entre deux résonateurs; ces filtres ont des courbes amplitude fréquence qui les font appeler, selon les cas, filtres elliptiques ou pseudo-elliptiques ou filtres passe-bande méplats.

De tels filtres sont connus; c'est ainsi qu'un article intitulé "Generalized dielectric resonator filters" (voir Comsat technical review, volume 11, numéro 4 de 1981-pages 321-343) décrit des filtres comportant des cavités dont le fond est recouvert d'un guide d'ondes à rubans (stripline dans la littérature anglo-saxonne), commun aux cavités et, dans chacune de ces cavités, un résonateur diélectrique isolé du guide d'ondes à rubans par un support diélectrique; les parois communes à deux cavités ne descendent pas jusqu'au guide d'ondes à rubans pour ne pas créer des cours-circuits. Dans ces filtres, le couplage entre résonateurs est obtenu grâce au guide à rubans qui comporte pour cela des lignes quart d'onde et des lignes trois quarts d'onde dont les extrémités sont disposées sous les résonateurs à coupler. Le coefficient de surtension à vide de ces filtres ne dépasse pas, par exemple, 3,500 à 4,7 GHz en raison, en particulier, du mode de résonance TE 011 utilisé pour les résonateurs.

En outre, le brevet US-A-2 749 523 décrit un filtre à n résonateurs dans lequel un couplage négatif est réalise entre au moins deux résonateurs. Il concerne, en particulier, des filtres à au moins trois cavités juxtaposées, reliées en série par des iris; les iris d'entrée et de sortie d'une même cavité pouvant être soit sur deux parois opposées soit sur deux parois perpendiculaires, la mise en série des cavités se faisant soit par alignement des cavités soit par un empilement vertical et horizontal des cavités. Les lignes de couplage terminées par des sondes assurent des couplages entre cavités de rang pair, ou de rang impair dans le montage en série.

Le but de l'invention est de proposer un filtre à résonateurs diélectriques dans lequel est réalisé, à l'aide d'une tige conductrice, un couplage négatif entre deux résonateurs non adjacents, et qui présente un coefficient de surtension élevé. Ce but est atteint, selon l'invention, par le filtre tel que défini dans la revendication 1.

La présente invention sera décrite ci-après plus en détail à l'aide des figures annexés qui représentent:
-la figure 1, un filtre selon l'invention, capôt enlevé,
-la figure 2, un schéma montrant un résonateur diélectrique,
-les figures 3, 4 et 5 des vues en coupe relatives au filtre selon la figure 1,
-les figures 6 à 8 différentes vues d'un second filtre selon l'invention,
-la figure 9 des résultats graphiques relatifs au filtre selon la figure 6.

Sur les différentes figures les éléments correspondants sont désignés par les mêmes repères.

La figure 1 montre un filtre selon l'invention couvercle enlevé. Ce filtre est un filtre passe-bande à résonateurs diélectriques, dont les 6 résonateurs, Rl-R6, sont disposés en série dans un guide d'ondes rectangulaire replié en U qui forme le boîtier, 1, du filtre. Les accès A1, A2 de ce filtre sont constitués par deux prises avec antennes, disposées respectivement aux deux extrémités du filtre. De manière à faire résonner les résonateurs selon le mode TM011 et à faire propager dans le guide un mode TM dont la fréquence de coupure soit supérieure à celle du mode TM011 des résonateurs, les dimensions de la section transversale du guide sont prises de l'ordre de 2 à 2,5 fois plus grandes que les dimensions transversales des résonateurs, dans le cas présent il est question de 2,2.

Par ailleurs les antennes des accès A1, A2 sont dirigées selon la direction de la propagation dans le guide.

De manière à créer dans le filtre selon la figure 1 un couplage négatif entre deux résonateurs non-adjacents (R1 et R5) un couplage par tige conductrice, 20, est réalisé à travers la paroi commune, 2, qui sépare les deux parties repliées constituant le guide en U. Trois exemples de réalisation du couplage par tige 20 seront données à l'aide des figures 3 à 5.

Le boîtier du filtre selon la figure 1 est assemblé au moyen de vis qui traversent le couvercle non représenté du filtre pour venir se visser dans six trous taraudés, tels que 10, percés dans le boîtier du filtre.

La figure 2 est un schéma montrant la répartition du champ électromagnétique autour d'un résonateur R pour un mode de résonance du type TM011; les lignes du champ électrique, e ont été représentées en traits interrom us fins et les lignes du champ magnétique, ont été représentées en traits continus fins. Le mode de résonance TM011 qui a été choisi pour les résonateurs de la figure 1 permet d'obtenir, avec le filtre selon cette figure 1, un coefficient du surtension élevée, supérieure à 4 000.

La figure 3, est une vue en coupe, selon l'axe XX indiqué sur la figure 1, du filtre selon la figure 1. Les résonateurs R2 et R5 comme d'ailleurs les autres résonateurs du filtre, sont collés sur un support (S2 pour R2 et S5 pour R5) et ce support est lui-même collé sur le fond du guide d'ondes. Les supports des résonateurs, tels que S2 et S5, sont réalisés en un matériau diélectrique de constante diélectrique égale à 2,5 alors que la constante diélectrique des résonateurs diélectriques tels que R2 et R5 est égale à 36. Dans le cas de la figure 3 le couplage par tige est réalisé par une tige 20 qui se termine par deux antennes Ga, G'a disposées perpendiculairement à la paroi 2 et à mi-hauteur de cette paroi. Les deux antennes G et G'a telles qu'elles sont placées au voisinage des résonateurs R2 et R5 réalisent un couplage négatif, par les lignes du champ électrique, entre ces deux résonateurs, c'est-à-dire qu'elles ramènent une partie de l'énergie du résonateur R2 en opposition de phase au voisinage du résonateur R5 ou inversement. Ce couplage négatif permet de ramener des pointes d'affaiblissement de part et d'autre de la bande passante du filtre afin de rendre plus raides les flancs de la courbe de réponse amplitude-fréquence du filtre considéré.

La figure 3, qui vient d'être décrite, correspond à un couplage électrique-électrique entre les résonateurs R2 et R5. La figure 4 correspond à un couplage magnétique-magnétique entre les résonateurs R2 et R5; à cet effet les antennes Ga et G'a de la figure 3 sont remplacées par deux boucles Gb, G'b réalisées grâce à la tige 20 qui est repliée au voisinage de ses extrémités, de manière à former deux boucles dans un plan vertical et à venir en contact, avec ses extrémités, sur la paroi 2. Il est à noter que la tige conductrice 20 n'est en contact électrique avec la paroi 2 qu'à ses extrémités, en effet aussi bien dans le case de l'exemple de la figure 3 que dans celui de la figure 4 et dans celui de la figure 5 qui sera décrit après, la tige 20, quand elle traverse la paroi 2, en est électriquement isolée.

La figure 5 est un exemple de réalisation du couplage par tige, 20, de la figure 1 dans lequel le couplage avec le résonateur R2 est un couplage électrique réalisé au moyen d'une antenne Ga semblable à celle de la figure 3 alors que le couplage avec le résonateur R5 est un couplage magnétique réalisé au moyen d'une boucle G'b semblable à la boucle G'b de la figure 4.

Il est à noter que théoriquement, vu la répartition des lignes du champ magnétique tel que représenté sur la figure 2, les couplages magnétiques par les boucles Gb et G'b des figures 4 et 5 ne peut se faire qui si les boucles Gb et G'b sont disposées dans un plan vertical; en pratique il apparaît qu'il est également possible de réaliser ce couplage magnétique avec des boucles disposées différemment et même disposées dans un plan horizontal; ceci est dû au fait que le champ magnétique, H, ne se présente pas exactement comme il est indique sur la figure 2 et qu'il subit des déformations dues à la proximité des parois du guide d'ondes si bien qu'une boucle de couplage disposée dans un plan parallèle au fond du boîtier du filtre est quand même traversée par une partie du champ magnétique.

Le filtre de la figure 1 est un filtre à 6 pôles constitués par les 6 résonateurs R1 à R6, le filtre qui va être décrit maintenant à l'aide des figures 6 à 9, est un filtre à quatre pôles, conçu sur le même modèle que le filtre selon la figure 1.

Les figures 6, 7 et 8 montrent respectivement le boîtier du filtre, couvercle enlevé, le couvercle du filtre et une coupe du filtre avec son couvercle; la coupe est réalisée selon le plan dont la trace dans la figure 6 est notée YY, et seuls le boîtier 1 avec son couvercle 3 sont représentés coupés. Ce filtre à quatre pôles est constitué par un guide d'ondes rectangulaire replié en U avec en série dans ce guide d'ondes quatre résonateurs R1 à R4 et aux extrémités du guide deux accès A1, A2 constitués chacun par une prise terminée du côté du guide par une antenne de couplage. La figure 1 montre les trous taraudés tels que 11 qui permettent la fixation du couvercle 3 sur le boîtier 1 du filtre.

Comme dans l'exemple précédent représenté sur la figure 1, le filtre selon les figures 6 à 8 est réalisé de manière à faire résonner les résonateurs selon le mode TM011 et à faire propager dans le guide un mode TM dont la fréquence de coupure soit supérieure à celle du mode TM011 des résonateurs. Cette façon de faire fonctionner le filtre permet d'obtenir un coefficient de surtension à vide très élevé; elle nécessite comme il a été vu précédemment différentes conditions: le guide d'ondes doit fonctionner au-dessous de sa fréquence de coupure; les antennes des accès du guide doivent être disposées selon la direction de propagation des ondes dans le guide, les résonateurs doivent être disposés en série dans le guide et les résonateurs doivent présenter des dimensions transversales de l'ordre de 2 à 2,5 fois plus petits que les dimensions transversales du guide d'ondes considéré.

Les figures 7 et 8 montrent que, outre des trous tels que 10 pour le passage de vis de fixation du couvercle 3 dans les trous taraudés 11 du boîtier 1, le couvercle 3 comporte quatre autres trous dans lesquels sont fixés des éléments de réglage de la résonance des résonateurs, E1 à E4, et cinq trous taraudés à travers lesquels passent des vis d'accord V1 à V5. Les éléments de réglage E1 à E4 sont destinés au réglage de la fréquence des résonateurs, il sont disposés juste au-dessus des résonateurs et sont constitués par un disque en diélectrique qu'une vis également en diélectrique permet par vissage dans le couvercle 3 d'approcher ou d'écarter à volonté du résonateur au-dessus duquel se trouve l'élément de réglage. Les vis d'accord V1 à V5 sont des vis métalliques destinées à permettre de modifier les couplages entre, respectivement, l'antenne de l'accès A1 et le résonateur R1, les résonateurs R1 et R2, les résonateurs R2 et R3, les résonateurs R3 et R4 et le résonateur R4 et l'antenne de l'accès A2.

Le filtre représenté sur les figures 6 à 8 est un filtre dans lequel les résonateurs diélectrique ont une constante diélectrique égale à 36. Ce filtre, dont les dimensions du boîtier sont 71, 70x62x30 mm, a été conçu pour fonctionner dans une bande passante dont la fréquence centrale est de 6 720 MHz; la courbe de réponse amplitude-fréquence de ce filtre est donnée sur la figure 9. Deux courbes sont représentées sur la figure 9: une courbe C1 indiquée en trait interrompu qui représente la réponse du filtre sans le couplage par la tige 20 et une courbe C2 indiquée en trait plein qui représente la réponse du filtre lorsqu'est introduit le couplage par tige entre les résonateurs R1 et R4. Comme il apparaît sur la figure 9 les flancs de la courbe de réponse du filtre sont devenus beaucoup plus raides grâce à l'effet de couplage négatif introduit par la tige 20; il est également à noter que la bande passante du filtre avec le couplage par tige est plus étroite que celle sans la couplage, ceci est dû au fait que la position des résonateurs R1 à R4 de la figure 6 a été étudiée sans le couplage 20 et n'a pas été modifiée ensuite lorsque la tige 20 a été introduite. Il est possible de donner à la bande passante (avec la tige 20) une largeur sensiblement équivalente à celle obtenue initialement (sans la tige 20); pour cela il faut redéfinir la position des résonateurs dans le guide et, par la suite, la position des éléments de réglage (E1 à E4) et des vis d'accord (V1 à V5).

L'invention n'est pas limitée aux exemples décrits, c'est ainsi que, par exemple, le nombre de résonateurs peut être supérieur à six et peut être égal à un nombre impair, par exemple cinq ou sept, et qu'alors le guide replié en U sera replié de préférence de telle façon qu'un résonateur se trouve sensiblement dans le prolongement de la paroi commune c'est-à-dire dans la barre horizontale du U. Il est également possible de prévoir, par exemple dans le cas de la figure 1, deux couplages par tige: un premier couplage tel qu'indiqué sur la figure 1 qui couple les résonateurs R2 'et R5 et un deuxième couplage qui couple les résonateurs R1 et R6.

## Revendications

1. Filtre à résonateurs comportant un guide d'ondes rectangulaire (1-3) et n résonateurs diélectriques (n au moins égal à 4) disposés à l'intérieur du guide (R1-R6), dans lequel un couplage négatif est réalisé entre deux (R2, R5) des n résonateurs, le guide d'ondes fonctionnant au-dessous de sa fréquence de coupure, caractérisé en ce que le guide est replié sur lui-même avec une paroi (2) commune à ses deux parties repliées, les deux résonateurs couplés négativement étant situés de part et d'autre de la paroi commune, les dimensions de la section transversales du guide étant de l'ordre de 2 à 2,5 fois les dimensions transversales des résonateurs, et en ce qu'il comporte une tige de couplage (20) pour réaliser le couplage négatif, cette tige traversant la paroi commune à travers un trou et étant, au moins en dehors de ses extrémités, séparée électriquement de la paroi commune.

2. Filtre selon la revendication 1, caractérisé en ce que la tige se termine en antennes des deux côtés de la paroi commune figure 3).

3. Filtre selon la revendication 1, caractérisé en ce que, de chaque côté de la paroi commune, la tige forme une boucle pour venir en contact à ses extrémités avec la paroi commune (figure 4).

4. Filtre selon la revendication 1, caractérisé en ce que la tige se termine en antenne d'un premier côté de la paroi commune et forme, du second côté de la paroi commune, une boucle, pour venir en contact, à son extrémité, avec la paroi commune (figure 5).

## Patentansprüche

1. Resonatorfilter mit einem Wellenleiter rechteckigen Querschnitts (1-3) und n dielektrischen Resonatoren (n ist mindestens gleich 4), die in dem Wellenleiter (R1 bis R6) angeordnet sind, wobei eine negative Kopplung zwischen zwei (R2, R5) der n Resonatoren vorhanden ist, und der Wellenleiter unterhalb deiner Sperrfrequenz betrieben wird, dadurch gekennzeichnet, daß der Wellenleiter auf sich selbst zurückgefaltet ist une eine gemeinsame Wand (2) zwischen den beiden umgefalteten Teilen aufweist, daß die beiden negativ gekoppelten Resonatoren zu beiden Seiten der gemeinsamen Wand liegen, wobei die Abmessungen des Querschnitts des Wellenleiters etwa 2 bis 2,5 mal größer als die Abmessungen der Resonatoren sind, und daß das Filter einen Kopplungsstab (20) für die negative Kopplung aufweist, der durch ein Loch in der gemeinsamen Wand hindurchführt und zumindest abgesehen von seinen Enden elektrisch von der gemeinsamen Wand getrennt ist.

2. Filtre nach Anspruch 1, dadurch gekennzeichnet, daß der Stab zu beiden Seiten der gemeinsamen Wand in Antennen endet (Fig. 3).

3. Filter nach Anspruch 1, dadurch gekennzeichnet, daß der Stab zu beiden Seiten der gemeinsamen Wand einen Haken bildet und mit seinen Enden die gemeinsame Wand kontaktiert (Fig. 4).

4. Filter nach Anspruch 1, dadurch gekennzeichnet, daß der Stab auf einer ersten Seite der gemeinsamen Wand in einer Antenne endet und auf der zweiten Seite der gemeinsamen Wand einen Haken aufweist, der mit seinem Ende die gemeinsame Wand kontaktiert (Fig. 5).

## Claims

1. A resonator filter comprising a rectangular waveguide (1-3) and n dielectric resonators (R1-R6) disposed inside the waveguide (with n being not less than 4), in which negative coupling is provided between two of the n resonators (R2, R5), the waveguide operating below its cutoff frequency, the filter being characterized in that the waveguide is folded back on itself with a wall (2) that is common between its two folded portions, the two negatively coupled resonators being situated on either side of the common wall, the dimensions of the cross-section of the waveguide being about 2 to 2.5 times the transverse dimensions of the resonators, and in that the filter includes a coupling rod (20) for providing the negative coupling, said rod passing through the common wall via a hole and being electrically separate from the common wall, at least apart from its ends.

2. A filter according to claim 1, characterized in that the rod is terminated with antennas on both sides of the common wall (Figure 3).

3. A filter according to claim 1, characterized in that the rod forms a loop on each side of the common wall so as to bring its ends into contact with the common wall (Figure 4).

4. A filter according to claim 1, characterized in that the rod is terminated with an antenna on a first side of the common wall and on the second side of the common wall it forms a loop so that the end of the rod comes into contact with the common wall (Figure 5).
